# FASCICULE DE BREVET EUROPEEN

(11) **EP 3 300 531 B1**
(45) Date de publication et mention de la délivrance du brevet: **07.04.2021**
(21) Numéro de dépôt: 17709129.5
(22) Date de dépôt: 09.02.2017
(51) Int. Cl.: H01H 71/12

(54) **DÉCLENCHEUR ÉLECTRONIQUE POUR APPAREIL ÉLECTRIQUE DE PROTECTION DE LIGNE**
ELEKTRONISCHE AUSLÖSUNGSVORRICHTUNG FÜR EINE STROMLEITUNGSSCHUTZVORRICHTUNG
ELECTRONIC TRIPPING DEVICE FOR AN ELECTRICAL LINE PROTECTION APPARATUS

(30) Priorité: 29.07.2016 FR 1657432
(43) Date de publication de la demande: 04.04.2018
(73) Titulaire: HAGER-ELECTRO SAS, 67210 Obernai (FR)
(72) Inventeur: STOCKER, Gilles, 67310 Dahlenheim (FR)
(74) Mandataire: Cabinet Nuss
(86) Numéro de dépôt international: PCT/FR2017/050290
(87) Numéro de publication internationale: WO 2018/020085

(56) Documents cités:
- EP-A1- 2 963 670
- DE-A1-102014 117 807
- US-B1- 6 850 135

## Description

### Domaine de l'invention

L'invention concerne un déclencheur électronique pour appareil électrique multipolaire de protection de ligne, du type disjoncteur.

Tout comme un déclencheur magnétothermique, un déclencheur électronique détecte les courants de surcharge et les courants de court-circuit pour provoquer l'ouverture des contacts du disjoncteur.

L'intérêt d'un déclencheur électronique est de pouvoir disposer d'une large plage de réglages, notamment du niveau de déclenchement et du délai de déclenchement. Il consiste généralement en un actionneur commandé par une carte électronique qui surveille le courant qui passe dans le disjoncteur par l'intermédiaire de capteurs.

Le déclencheur électronique est associé à un bloc de coupure contenant notamment la chambre de coupure, les contacts fixes et mobiles, et la serrure, afin de former le disjoncteur.

Un déclencheur électronique comprend classiquement au moins un bloc de mesure de courant ayant des capteurs de courant et un bloc de traitement électrique de la mesure de courant ayant une carte électronique et un actionneur.

Une liaison électrique et une liaison mécanique doivent être réalisées entre ces deux blocs au sein du déclencheur.

### Etat de la technique

Les fils sortant des capteurs consistent en des fils simplement émaillés. Il est d'usage de leur adjoindre un fil de plus grosse section et isolé par une gaine, dont l'extrémité peut être insérée dans un connecteur prévu à cet effet. Le connecteur est ensuite relié par d'autres fils sur la carte électronique, ou est directement fixé sur la carte électronique.

Dans tous les cas, la liaison électrique entre le bloc de mesure et le bloc de traitement se fait via des fils souples. Ce type de liaison électrique est donc fragile, notamment lors de la manipulation des blocs lors de l'assemblage du déclencheur. Il existe des risques de sectionnement des fils, et des risques de coincement des fils lors du raccordement des deux blocs.

Par ailleurs, l'assemblage mécanique d'un bloc par rapport à l'autre est généralement fastidieux, tant au niveau du positionnement relatif des blocs qu'au niveau de leur fixation mécanique, réalisée parfois par des vis dont l'accès est malaisé avec les outils standards du type tournevis. De plus, la fixation des deux blocs doit se combiner avec des moyens de maintien en position d'assemblage, réalisés parfois de manière un peu aléatoire par le monteur de l'appareil

Le document "DE 10 2014 117807 A1" décrit un déclencheur électronique pour appareil électrique multipolaire de protection de ligne, du type disjoncteur, selon le préambule de la revendication 1.

### Résumé de l'invention

La présente invention a pour objectif de pallier les différents inconvénients énoncés ci-dessus, au moyen d'un déclencheur électronique proposant un raccordement électrique et mécanique simplifié et rapide, sans risque de détérioration des liaisons électriques, et avec une bonne tenue mécanique.

Le déclencheur électronique selon l'invention comporte, de façon classique, un bloc de mesure de courant et un bloc de traitement électrique de la mesure de courant.

Ce déclencheur électronique se caractérise à titre principal en ce qu'il est formé par raccordement simultané au niveau électrique et au niveau mécanique d'un bloc à l'autre selon une seule direction de raccordement X et en ce qu'il comporte :
- des moyens de raccordement électrique d'un bloc à l'autre selon la direction X;
- des moyens de raccordement mécanique d'un bloc à l'autre selon la direction X.

L'idée principale de cette invention est d'assembler les blocs de mesure et de traitement en un seul geste, par une translation, tout en assurant un raccordement simultané au niveau électrique et au niveau mécanique. L'assemblage du déclencheur est ainsi très simple. Il n'est pas nécessaire de combiner différents mouvements pour assembler les blocs, un unique mouvement dans une seule direction de raccordement suffit pour les connecter électriquement, les positionner relativement et les maintenir en position avant de les solidariser.

Selon les différents modes de réalisation de l'invention, qui pourront être pris ensemble ou séparément :
- lesdits moyens de raccordement électrique consistent, pour chaque pole, en un connecteur mâle appartenant au bloc de mesure et venant s'insérer dans un connecteur femelle appartenant au bloc de traitement : la connexion électrique entre les deux blocs s'effectue donc via les connecteurs. Il n'existe aucune liaison filaire entre les deux blocs.
- ledit connecteur mâle comporte une pluralité de broches conductrices maintenues par un support, chaque broche présentant deux extrémités libres s'étendant selon la direction X depuis deux faces opposées dudit support.
- ledit bloc de mesure est délimité par un boîtier et comprend, pour chaque pole :
   ∘ un capteur de mesure de courant, du type enroulement de Rogowski, présentant deux sorties filaires électriques ;
   ∘ un transformateur de courant présentant deux sorties filaires électriques, les sorties filaires du capteur et du transformateur étant chacune enroulée puis soudée autour d'une broche du connecteur mâle, au niveau d'une même première face du support, le connecteur mâle étant disposé de manière fixe dans le boîtier. Le raccordement des fils sur le connecteur mâle est donc une opération qui est réalisée lors du montage du bloc de mesure, qui consiste en une étape bien en amont du raccordement du bloc de mesure au le bloc de traitement.
- le boîtier du bloc de mesure comporte, pour chaque pole, une zone saillante d'accueil du connecteur mâle, dans laquelle est fixé le connecteur mâle, et présentant des moyens de guidage et de séparation des sorties filaires.
- lesdits moyens de guidage et de séparation des sorties filaires consistent en deux plots disposés de part et d'autre de la première face du support du connecteur mâle et s'étendant parallèlement aux broches, de manière à ce que deux liaisons filaires contournent chacune un plot vers l'extérieur pour atteindre deux broches supérieures, et deux liaisons filaires contournent chacune un plot vers l'intérieur pour atteindre deux broches inférieures : de cette manière aucune des quatre liaisons filaires ne peut en toucher une autre, ce qui évite tout risque de court-circuit.
- le connecteur femelle du bloc de traitement se raccorde par emboîtement au niveau d'une seconde face du support du connecteur mâle, opposée à la première face.
- lesdits moyens de raccordement mécanique induisent un blocage en translation dans les deux directions perpendiculaires à la direction X : ainsi, lorsque les deux blocs sont raccordés mécaniquement, ils ne peuvent plus bouger dans les deux directions perpendiculaires à la direction de raccordement. Il est seulement possible de les séparer en effectuant le mouvement inverse de translation selon la direction X.
- lesdits moyens de raccordement mécanique consistent en une liaison en queue d'aronde.
- lesdits moyens de raccordement mécanique consistent en une patte s'étendant d'un bloc et apte à s'insérer dans une ouverture pratiquée dans l'autre bloc.
- la patte consiste en un tronçon central se prolongeant par une extrémité libre plus large que le tronçon central, ladite ouverture correspondant à une entaille découpée sur la périphérie d'une paroi d'un bloc et présentant un fond dont la largeur est inférieure à celle de l'extrémité libre de la patte et supérieure à celle du tronçon central de la patte.
- ladite patte a une section en T.
- ladite patte s'étend depuis le bloc de traitement et s'insère dans l'ouverture pratiquée dans le bloc de mesure, ou inversement, c'est-à-dire que la patte s'étend depuis le bloc de mesure et s'insère dans l'ouverture pratiquée dans le bloc de traitement.
- lesdits moyens de raccordement mécanique sont prévus sur les blocs entre deux pôles adjacents.

L'invention concerne également un appareil électrique de protection de ligne, du type disjoncteur, comprenant un bloc de coupure et un déclencheur électronique tel que décrit ci-dessus.

### Présentation des figures

L'invention sera mieux comprise, et d'autres buts, détails, caractéristiques et avantages de celle-ci apparaîtront plus clairement au cours de la description explicative détaillée qui va suivre, d'au moins un mode de réalisation de l'invention donné à titre d'exemple purement illustratif et non limitatif, en référence aux dessins schématiques annexés.

Sur ces dessins :
- la figure 1 montre une première face d'un bloc de mesure de courant d'un déclencheur électronique selon l'invention ;
- la figure 2 est une vue agrandie, en perspective, de la zone d'accueil d'un connecteur mâle appartenant au bloc de mesure de courant selon la figure 1 ;
- la figure 3 est une vue en perspective du connecteur mâle de la figure 2 ;
- la figure 4 représente en perspective le bloc de traitement électronique d'un déclencheur électronique selon l'invention ;
- la figure 5 montre en perspective une seconde face du bloc de mesure de courant d'un déclencheur électronique selon l'invention ;
- la figure 6 illustre en perspective et en coupe le déclencheur électronique selon l'invention, avec des conducteurs et des bornes pour chaque pole.

### Description détaillée

Le déclencheur électronique de l'invention se compose d'un bloc de mesure 1 de courant et d'un bloc de traitement 2 électronique de la mesure du courant. Un tel déclencheur électronique s'intègre dans un appareil électrique de protection de ligne, du type disjoncteur, comportant également un bloc de coupure.

En référence à la figure 1, le bloc de mesure 1 de courant se compose d'un boîtier 6 renfermant des capteurs 29.

Dans le cas présenté, ce bloc de mesure 1 est adapté pour fonctionner sur un disjoncteur tripolaire puisqu'il présente trois tronçons 3,4,5 identiques, chaque tronçon étant prévu pour un pôle.

Chaque tronçon 3,4,5 contient un capteur 29 de mesure de courant, qui consiste en un enroulement de Rogowski, et un transformateur 9 de courant.

Le capteur 29 et le transformateur 9 consistent en des pièces de révolution, plus précisément en des tores, disposés coaxialement, comme cela est mieux visible en figure 6.

Ils présentent un orifice central 10 à l'intérieur duquel s'insère un conducteur 30 provenant du bloc de coupure (non illustré), et dont on veut connaître le courant.

Le capteur 29 se compose d'un enroulement hélicoïdal de fil présentant deux sorties filaires 13,14 électriques, notamment visibles aux figures 2 et 3.

Le transformateur 9 de courant sert à alimenter les cartes électroniques 33 contenues dans le bloc de traitement 2 qui sera décrit plus loin. Ce transformateur 9 consiste en un enroulement réalisé autour du conducteur 30, et présente également deux sorties filaires 11,12 électriques.

Ces quatre sorties filaires 11,12,13,14 sont relativement fragiles, et ne doivent pas entrer en contact les unes des autres afin d'éviter tout court-circuit.

Ces quatre sorties filaires 11,12,13,14 sont raccordées à un connecteur mâle 8 logé dans une zone d'accueil 7 prévue à cet effet et saillant du boitier 6. Cette zone 7 est centrée sur chaque tronçon 3,4,5 du bloc de mesure 1, dans un plan transversal passant par l'axe du capteur 29 et du transformateur 9, de manière à ce que les sorties filaires 14,12 du capteur 29 et du transformateur 9 viennent sur le côté droit du connecteur mâle 8, et les sorties filaires 13,11 du capteur 29 et du transformateur 9 viennent sur le côté gauche du connecteur mâle 8. Cette disposition spécifique permet donc de dissocier les sorties filaires 11,12,13,14 en deux groupes : le groupe de droite 12,14, et le groupe de gauche 11,13.

Puis, afin de séparer les deux sorties filaires 12,14 du groupe de droite, et les deux sorties filaires 11,13 du groupe de gauche, la zone d'accueil 7 est dotée de deux plots 15,16, situés à gauche et à droite du connecteur mâle 8. Ainsi, l'une 12 des deux sorties filaires 12,14 du groupe de droite est guidée de manière à cheminer du côté extérieur du plot droit 16, tandis que l'autre sortie filairel4 du groupe de droite chemine du côté intérieur du plot droit 16, c'est-à-dire entre le plot droit 16 et le connecteur mâle 8.

De façon symétrique, l'une 11 des deux sorties filaires 11,13 du groupe de gauche est guidée de manière à cheminer du côté extérieur du plot gauche 15, tandis que l'autre sortie filaire 13 du groupe de gauche chemine du côté intérieur du plot gauche 15, c'est-à-dire entre le plot gauche 15 et le connecteur mâle 8.

Da façon concrète, les sorties filaires 13,14 du capteur 29 cheminent sur les côtés intérieurs des plots 16,15 droit et gauche, tandis que les sorties filaires 11,12 du transformateur 9 cheminent sur les côtés extérieurs des plots 16,15 droit et gauche.

De cette manière, les sorties filaires 11,12,13,14 sont toutes séparées les unes des autres.

Elles viennent ensuite s'enrouler chacune autour d'une extrémité libre d'une broche 19,20,21,22 appartenant au connecteur mâle 8. Ce dernier est doté de quatre broches 19,20,21,22, puisqu'il y a quatre sorties filaires 11,12,13,14 à raccorder.

Plus précisément, les deux sorties filaires 11,12 du transformateur 9 sont enroulées autour de deux broches 19,20 supérieures, gauche et droite, tandis que les deux sorties filaires 13,14 du capteur 29 sont enroulées autour de deux broches 21,22 inférieures, gauche et droite.

Après enroulement, les sorties filaires 11,12,13,14 sont soudées aux broches 19,20,21,22 par des techniques de soudage connues.

Le connecteur mâle 8 se compose d'un support 35 et de broches 19,20,21,22. Les broches 19,20,21,22 traversent le support 35, et présentent ainsi chacune deux extrémités libres de part et d'autre du support 35. Sur les figures 1 et 2, est visible une première face 17 du support 35, duquel s'étendent les quatre broches 19,20,21,22. Une fois le raccordement électrique réalisé, un capot 34 de protection est fixé sur le tronçon 3,4,5 de manière à protéger le capteur 29, le transformateur 9, et la première face 17 du support 35 du connecteur mâle 8, ainsi que les quatre raccordements électriques. Sur la figure 1, les tronçons de droite 5 et de gauche 3 sont équipés du capot 34 de protection, tandis que le tronçon central 4 est « à nu », donc dépourvu de capot 34 de protection, afin d'illustrer le positionnement du capteur 29 et du connecteur mâle 8.

La figure 5 représente l'envers du bloc de mesure 1. Dans ce cas, une seconde face 18 du support 35 du connecteur mâle 8 est visible. Les quatre broches 19,20,21,22 s'étendent de cette seconde face 18. Un cache 24 périphérique entoure le connecteur mâle 8, en s'étendant dans une direction parallèle à celle des broches 19,20,21,22, afin de protéger ces dernières lors du transport du bloc de mesure 1 et lors de l'enfichage des broches 19,20,21,22 dans un connecteur femelle 23 prévu à cet effet dans le bloc de traitement 2 électrique de la mesure de courant tel qu'illustré en figure 4.

Le bloc de traitement 2 se compose d'un boîtier 32 enfermant une pluralité de cartes électroniques 33, alimentées par les transformateurs 29 du bloc de mesure 1, et traitant les signaux entrants en provenance des capteurs 9 du bloc de mesure 1. Le bloc de traitement 2 comporte également une serrure intermédiaire 28, apte à déclencher la serrure principale du disjoncteur (non représentée), sur ordre d'une carte électronique 33 dans le cas où elle détecte un défaut (surtension, court-circuit).

Ce bloc de traitement 2 prévoit trois connecteurs femelles 23, disposés en regard des connecteurs mâles 8 du bloc de mesure 1. Le boîtier 32 est ajouré au niveau des connecteurs femelles 23 afin de les laisser accessible pour le raccordement avec les connecteurs mâles 8.

Chaque connecteur femelle 23 consiste en un support dans lequel sont pratiqués quatre trous pouvant accueillir les quatre broches 19,20,21,22. Chaque connecteur femelle 23 est directement fixé à une carte électronique 33 qui reçoit donc l'information de la mesure du courant provenant du capteur 29 correspondant du bloc de mesure 1, et qui sont alimentées via le transformateur 9 correspondant du bloc de mesure 1.

Le cache 24 périphérique permet ainsi de protéger la jonction entre les deux connecteurs mâle 8 et femelle 23, et d'empêcher toute poussière de s'infiltrer.

Le raccordement électrique des deux blocs 1,2 s'effectue donc par simple enfichage des trois connecteurs mâles 8 dans les trois connecteurs femelles 23, selon une seule direction d'enfichage X, correspondant à la direction de raccordement des blocs 1,2.

En parallèle, lors de cet enfichage, des pattes 25 s'étendant du boitier 32 du bloc de traitement 2 s'insèrent dans des ouvertures 36 prévues à cet effet dans le boitier 6 du bloc de mesure 1. Ce raccordement mécanique entre les deux blocs 1,2 s'effectue donc également selon la direction X. Une ouverture 36 est prévue entre deux tronçons adjacents du bloc de mesure 1, et une patte 25 est prévue entre deux connecteurs femelles 23. Dans l'exemple présenté, il existe donc deux pattes 25 et deux ouvertures 36, pour un déclencheur électronique pour disjoncteur tripolaire.

Plus précisément, chaque patte 25 a une section en T, avec un tronçon central 26 de faible largeur, se terminant par une extrémité 27 de grande largeur.

Chaque ouverture 36 consiste en une découpe réalisée dans le boitier 6 du bloc de mesure 1, au niveau d'une zone périphérique. La découpe 36 démarre depuis la périphérie du boîtier 6 par une première partie 37 de grande largeur, puis se prolonge par une seconde partie 38 de plus faible largeur, tout juste supérieure à la largeur du tronçon central 26 et bien inférieure à la largeur de l'extrémité 27 de la patte 25.

Concrètement, le tronçon central 26 de la patte 25 vient d'abord s'insérer dans la première partie 38 de la découpe. Cette dernière sert uniquement à guider un bloc par rapport à l'autre, afin de les mettre en position pour l'enfichage des connecteurs 8,23. Lors de l'enfichage, le tronçon central 26 de la patte 25 vient s'insérer dans la seconde partie 38 de la découpe 36, dont la largeur est à peine plus grande que celle du tronçon central 26 de la patte 25 afin que la patte 25 puisse se glisser dans cette découpe 36 avec un faible jeu, jusqu'à arriver en butée contre le fond 39 de la découpe 36, qui correspond également à la fin de course des broches 19,20,21,22 du connecteur mâle 8 dans les trous du connecteur femelle 23. Les deux blocs 1,2 sont alors raccordés électriquement et mécaniquement, de manière simultanée, selon une unique direction de raccordement X, et en un seul geste de la part de l'opérateur.

Vu le dimensionnement de la seconde partie 37 de l'ouverture 36 par rapport à la largeur du tronçon central 26 de la patte 25, le bloc de traitement 2 est bloqué dans la direction Y perpendiculaire à X.

Vu le dimensionnement de la seconde partie 37 de l'ouverture 36 par rapport à la largeur de l'extrémité 27 de la patte 25, le bloc de traitement 2 est bloqué dans la direction Z perpendiculaire à X.

La largeur des différentes pièces est repérée par rapport à la direction Y.

La patte 25 et l'ouverture 36 pourraient très bien être remplacées par une liaison de type queue d'aronde, ou tout autre type de liaison mécanique.

La figure 6 illustre les deux blocs 1,2 raccordés l'un à l'autre, de préférence emboîtés l'un dans l'autre. Un conducteur 30 dont le courant est à mesurer traverse chaque ensemble capteur 29 / transformateur 9, et se termine sous forme de borne de raccordement 31.

Les deux blocs 1,2 sont solidarisés plus fermement l'un à l'autre lors de leur assemblage avec les autres parties du disjoncteur.

Lors de l'assemblage d'un disjoncteur, on associe le bloc de mesure 1 au bloc de contact (non représenté), puis on vient adjoindre le bloc de traitement 2 à ce sous-ensemble avant de mettre le tout en place dans une enveloppe finale. Cette mise en place est importante pour l'interaction entre la serrure intermédiaire 28 du bloc de traitement 2 avec la serrure principale du bloc de contact. Elle comporte deux étapes.

Après la fixation du bloc de mesure 1 sur le bloc de contact, la première étape consiste à enficher le bloc de traitement 2 dans une fourche à deux bras se situant dans le prolongement de deux flasques composant la structure de la serrure principale du bloc de contact. Pour permettre cet enfichage, le bloc de traitement 2 est doté de deux renfoncements 41 disposés de part et d'autre de la serrure intermédiaire 28, et dans lesquels pénètrent les deux bras de la fourche, comme illustré aux figures 4 et 6.

La seconde étape consiste à insérer le sous-ensemble bloc de contact/bloc de traitement 2 dans l'enveloppe finale constituant la base du disjoncteur. Pour se faire, deux oreilles 40 s'étendant du bloc de traitement 2 viennent s'enficher sur deux cylindres s'étendant de l'enveloppe finale. Cet enfichage permet de garantir la non déconnexion des capteurs 9 par rapport aux cartes électroniques 33, c'est-à-dire la non déconnexion des connecteurs mâles 8 et femelles 23, ainsi que la non déconnexion de la serrure principale par rapport à la serrure intermédiaire 28, c'est-à-dire la non déconnexion de la fourche par rapport aux renfoncements 41.

## Revendications

1. Déclencheur électronique pour appareil électrique multipolaire de protection de ligne, du type disjoncteur, comprenant un bloc de mesure (1) de courant et un bloc de traitement (2) électrique de la mesure de courant,
**caractérisé en ce qu'**il est formé par raccordement simultané au niveau électrique et au niveau mécanique d'un bloc à l'autre selon une seule direction de raccordement (X) et **en ce qu'**il comporte :
- des moyens de raccordement électrique d'un bloc à l'autre selon la direction (X) ;
- des moyens de raccordement mécanique d'un bloc à l'autre selon la direction (X).

2. Déclencheur électronique selon la revendication précédente, **caractérisé en ce que** lesdits moyens de raccordement électrique consistent, pour chaque pole, en un connecteur mâle (8) appartenant au bloc de mesure (1) et venant s'insérer dans un connecteur femelle (23) appartenant au bloc de traitement (2).

3. Déclencheur électronique selon la revendication précédente, **caractérisé en ce que** ledit connecteur mâle (8) comporte une pluralité de broches (19, 20, 21, 22) conductrices maintenues par un support (35), chaque broche (19, 20, 21, 22) présentant deux extrémités libres s'étendant selon la direction (X) depuis deux faces opposées dudit support (35).

4. Déclencheur électronique selon la revendication précédente, **caractérisé en ce que** ledit bloc de mesure (1) est délimité par un boîtier (6) et comprend, pour chaque pole :
- un capteur (29) de mesure de courant, du type enroulement de Rogowski, présentant deux sorties filaires (13, 14) électriques ;
- un transformateur (9) de courant présentant deux sorties filaires (11, 12) électriques,
les sorties filaires (11, 12, 13, 14) du capteur (29) et du transformateur (9) étant chacune enroulée puis soudée autour d'une broche (19, 20, 21, 22) du connecteur mâle (8), au niveau d'une même première face (17) du support (35), le connecteur mâle (8) étant disposé de manière fixe dans le boîtier (6).

5. Déclencheur électronique selon la revendication précédente, **caractérisé en ce que** le boîtier (6) du bloc de mesure (1) comporte, pour chaque pole, une zone saillante d'accueil (7) du connecteur mâle (8), dans laquelle est fixé le connecteur mâle (8), et présentant des moyens de guidage et de séparation des sorties filaires (11, 12, 13, 14).

6. Déclencheur électronique selon la revendication précédente, **caractérisé en ce que** lesdits moyens de guidage et de séparation des sorties filaires (11, 12, 13, 14) consistent en deux plots (15, 16) disposés de part et d'autre de la première face (17) du support (35) du connecteur mâle (8) et s'étendant parallèlement aux broches (19, 20, 21, 22), de manière à ce que deux liaisons filaires (11, 12) contournent chacune un plot (15,16) vers l'extérieur pour atteindre deux broches (19, 20) supérieures, et deux liaisons filaires (13, 14) contournent chacune un plot (15, 16) vers l'intérieur pour atteindre deux broches (21, 22) inférieures.

7. Déclencheur électronique selon la revendication précédente, **caractérisé en ce que** le connecteur femelle (23) du bloc de traitement (2) se raccorde par emboîtement au niveau d'une seconde face (18) du support (35) du connecteur mâle (8), opposée à la première face (17).

8. Déclencheur électronique selon l'une des revendications précédentes, **caractérisé en ce que** lesdits moyens de raccordement mécanique induisent un blocage en translation dans les deux directions (Y, Z) perpendiculaires à la direction (X).

9. Déclencheur électronique selon l'une des revendications précédentes, **caractérisé en ce que** lesdits moyens de raccordement mécanique consistent en une liaison en queue d'aronde.

10. Déclencheur électronique selon l'une des revendications 1 à 8, **caractérisé en ce que** lesdits moyens de raccordement mécanique consistent en une patte (25) s'étendant d'un bloc et apte à s'insérer dans une ouverture (36) pratiquée dans l'autre bloc.

11. Déclencheur électronique selon la revendication précédente, **caractérisé en ce que** la patte (25) consiste en un tronçon central (26) se prolongeant par une extrémité (27) libre plus large que le tronçon central (26), ladite ouverture (36) correspondant à une entaille découpée sur la périphérie d'une paroi d'un bloc et présentant un fond (39) dont la largeur est inférieure à celle de l'extrémité libre de la patte (25) et supérieure à celle du tronçon central (26) de la patte (25).

12. Déclencheur électronique selon la revendication précédente, **caractérisé en ce que** ladite patte (25) a une section en T.

13. Déclencheur électronique selon l'une des revendications 10 à 12, **caractérisé en ce que** ladite patte (25) s'étend depuis le bloc de traitement (2) et s'insère dans l'ouverture (36) pratiquée dans le bloc de mesure (1).

14. Déclencheur électronique selon l'une des revendications précédentes, **caractérisé en ce que** lesdits moyens de raccordement mécanique sont prévus sur les blocs (1, 2) entre deux pôles adjacents.

15. Appareil électrique de protection de ligne, du type disjoncteur, comprenant un bloc de coupure et un déclencheur électronique tel que décrit dans l'une quelconque des revendications précédentes.

## Patentansprüche

1. Elektronische Auslösungsvorrichtung für eine mehrpolige Stromleitungsschutzvorrichtung vom Typ Leitungsschutzschalter, beinhaltend einen Strommessblock (1) und einen Block zur elektrischen Verarbeitung (2) der Strommessung,
**dadurch gekennzeichnet, dass** sie durch das gleichzeitige elektrische und mechanische Verbinden eines Blocks mit dem anderen gemäß einer einzigen Verbindungsrichtung (X) gebildet wird und dass sie Folgendes umfasst:
- Mittel zum elektrischen Verbinden eines Blocks mit dem anderen gemäß der Richtung (X);
- Mittel zum mechanischen Verbinden eines Blocks mit dem anderen gemäß der Richtung (X).

2. Elektronische Auslösungsvorrichtung nach dem vorhergehenden Anspruch, **dadurch gekennzeichnet, dass** die elektrischen Verbindungsmittel für jeden Pol aus einem Stecker (8), der zu dem Messblock (1) gehört und in eine Buchse (23), die zu dem Verarbeitungsblock (2) gehört, eingeführt wird, bestehen.

3. Elektronische Auslösungsvorrichtung nach dem vorhergehenden Anspruch, **dadurch gekennzeichnet, dass** der Stecker (8) eine Vielzahl von leitenden Stiften (19, 20, 21, 22) umfasst, die von einem Träger (35) gehalten werden, wobei jeder Stift (19, 20, 21, 22) zwei freie Enden aufweist, die sich gemäß der Richtung (X) von zwei gegenüberliegenden Flächen des Trägers (35) erstrecken.

4. Elektronische Auslösungsvorrichtung nach dem vorhergehenden Anspruch, **dadurch gekennzeichnet, dass** der Messblock (1) durch ein Gehäuse (6) begrenzt wird und für jeden Pol Folgendes beinhaltet:
- einen Strommesssensor (29) vom Typ Rogowskispule, der zwei elektrische Drahtausgänge (13, 14) aufweist;
- einen Stromwandler (9), der zwei elektrische Drahtausgänge (11, 12) aufweist,
wobei die Drahtausgänge (11, 12, 13, 14) des Sensors (29) und des Wandlers (9) im Bereich einer gleichen ersten Fläche (17) des Trägers (35) jeweils um einen Stift (19, 20, 21, 22) des Steckers (8) herum gewickelt und dann geschweißt werden, wobei der Stecker (8) fest in dem Gehäuse (6) angebracht ist.

5. Elektronische Auslösungsvorrichtung nach dem vorhergehenden Anspruch, **dadurch gekennzeichnet, dass** das Gehäuse (6) des Messblocks (1) für jeden Pol einen hervorstehenden Bereich (7) zur Aufnahme des Steckers (8) umfasst, in dem der Stecker (8) befestigt ist und der Mittel zum Führen und Trennen der Drahtausgänge (11, 12, 13, 14) aufweist.

6. Elektronische Auslösungsvorrichtung nach dem vorhergehenden Anspruch, **dadurch gekennzeichnet, dass** die Mittel zum Führen und Trennen der Drahtausgänge (11, 12, 13, 14) aus zwei Klötzchen (15, 16) bestehen, die auf beiden Seiten der ersten Fläche (17) des Trägers (35) des Steckers (8) angebracht sind und sich parallel zu den Stiften (19, 20, 21, 22) erstrecken, sodass zwei Drahtverbindungen (11, 12) jeweils ein Klötzchen (15, 16) außen herum umgehen, um zwei obere Stifte (19, 20) zu erreichen, und zwei Drahtverbindungen (13, 14) jeweils ein Klötzchen (15, 16) innen herum umgehen, um zwei untere Stifte (21, 22) zu erreichen.

7. Elektronische Auslösungsvorrichtung nach dem vorhergehenden Anspruch, **dadurch gekennzeichnet, dass** die Buchse (23) des Verarbeitungsblocks (2) durch Einstecken im Bereich einer zweiten Fläche (18) des Trägers (35) des Steckers (8), die der ersten Fläche (17) gegenüberliegt, verbunden wird.

8. Elektronische Auslösungsvorrichtung nach einem der vorhergehenden Ansprüche, **dadurch gekennzeichnet, dass** die mechanischen Verbindungsmittel eine Unverschiebbarkeit in den zwei Richtungen (Y, Z), die zu der Richtung (X) senkrecht stehen, bewirken.

9. Elektronische Auslösungsvorrichtung nach einem der vorhergehenden Ansprüche, **dadurch gekennzeichnet, dass** die mechanischen Verbindungsmittel aus einer Schwalbenschwanzverbindung bestehen.

10. Elektronische Auslösungsvorrichtung nach einem der Ansprüche 1 bis 8, **dadurch gekennzeichnet, dass** die mechanischen Verbindungsmittel aus einer Lasche (25) bestehen, die sich von einem Block erstreckt und dazu fähig ist, in eine in den anderen Block eingebrachte Öffnung (36) eingeführt zu werden.

11. Elektronische Auslösungsvorrichtung nach dem vorhergehenden Anspruch, **dadurch gekennzeichnet, dass** die Lasche (25) aus einem mittleren Abschnitt (26) besteht, der durch ein freies Ende (27), das breiter als der mittlere Abschnitt (26) ist, verlängert wird, wobei die Öffnung (36) einer Aussparung entspricht, die in den Umfang einer Wand eines Blocks geschnitten ist und einen Boden (39) aufweist, dessen Breite kleiner als die des freien Endes der Lasche (25) und größer als die des mittleren Abschnitts (26) der Lasche (25) ist.

12. Elektronische Auslösungsvorrichtung nach dem vorhergehenden Anspruch, **dadurch gekennzeichnet, dass** die Lasche (25) einen T-Querschnitt aufweist.

13. Elektronische Auslösungsvorrichtung nach einem der Ansprüche 10 bis 12, **dadurch gekennzeichnet, dass** sich die Lasche (25) von dem Verarbeitungsblock (2) erstreckt und in die in den Messblock (1) eingebrachte Öffnung (36) eingeführt wird.

14. Elektronische Auslösungsvorrichtung nach einem der vorhergehenden Ansprüche, **dadurch gekennzeichnet, dass** die mechanischen Verbindungsmittel in den Blöcken (1, 2) zwischen zwei benachbarten Polen vorgesehen sind.

15. Stromleitungsschutzvorrichtung vom Typ Leitungsschutzschalter, die einen Trennblock und eine elektronische Auslösungsvorrichtung nach der Beschreibung in einem der vorhergehenden Ansprüche beinhaltet.

## Claims

1. Electronic tripping device for a circuit breaker-type multipolar electrical line protection apparatus, comprising a current-measuring unit (1) and an electrical processing unit (2) for processing the current measurement,
**characterized in that** it is formed by the simultaneous electrical and mechanical connection of one unit to the other in a single connection direction (X) and **in that** it includes:
- electrical connection means for connecting one unit to the other in the direction (X);
- mechanical connection means for connecting one unit to the other in the direction (X).

2. Electronic tripping device according to the preceding claim, **characterized in that** said electrical connection means consist, for each pole, in a male connector (8), which belongs to the measuring unit (1) and is inserted into a female connector (23), which belongs to the processing unit (2) .

3. Electronic tripping device according to the preceding claim, **characterized in that** said male connector (8) includes a plurality of conductive pins (19, 20, 21, 22) held by a support (35), each pin (19, 20, 21, 22) having two free ends that extend in the direction (X) from two opposite faces of said support (35).

4. Electronic tripping device according to the preceding claim, **characterized in that** said measuring unit (1) is delimited by a housing (6) and comprises, for each pole:
- a Rogowski coil-type current-measuring sensor (29) that has two electrical wire outputs (13, 14) ;
- a current transformer (9) that has two electrical wire outputs (11, 12),
the wire outputs (11, 12, 13, 14) of the sensor (29) and of the transformer (9) each being wound and then soldered around a pin (19, 20, 21, 22) of the male connector (8) at a same first face (17) of the support (35), the male connector (8) being arranged fixedly in the housing (6).

5. Electronic tripping device according to the preceding claim, **characterized in that** the housing (6) of the measuring unit (1) includes, for each pole, a protruding zone (7) for accommodating the male connector (8), in which zone the male connector (8) is secured, said zone having means for guiding and separating the wire outputs (11, 12, 13, 14).

6. Electronic tripping device according to the preceding claim, **characterized in that** said means for guiding and separating the wire outputs (11, 12, 13, 14) consist of two blocks (15, 16), which are arranged on either side of the first face (17) of the support (35) of the male connector (8) and extend parallel to the pins (19, 20, 21, 22) such that two wire connections (11, 12) each skirt around a block (15, 16) toward the outside in order to reach two upper pins (19, 20), and two wire connections (13, 14) each skirt around a block (15, 16) toward the inside in order to reach two lower pins (21, 22).

7. Electronic tripping device according to the preceding claim, **characterized in that** the female connector (23) of the processing unit (2) is connected by interlocking at a second face (18) of the support (35) of the male connector (8), which second face (18) is opposite the first face (17).

8. Electronic tripping device according to one of the preceding claims, **characterized in that** said mechanical connection means cause translation in both the directions (Y, Z) perpendicular to the direction (X) to be blocked.

9. Electronic tripping device according to one of the preceding claims, **characterized in that** said mechanical connection means consist of a dovetail connection.

10. Electronic tripping device according to one of Claims 1 to 8, **characterized in that** said mechanical connection means consist of a tab (25) that extends from one unit and is able to be inserted in an opening (36) formed in the other unit.

11. Electronic tripping device according to the preceding claim, **characterized in that** the tab (25) consists of a central section (26), which is extended by a free end (27) wider than the central section (26), said opening (36) corresponding to a notch, which is cut into the periphery of a wall of a unit and has a bottom (39), the width of which is less than that of the free end of the tab (25) and greater than that of the central section (26) of the tab (25) .

12. Electronic tripping device according to the preceding claim, **characterized in that** said tab (25) has a T-shaped cross section.

13. Electronic tripping device according to one of Claims 10 to 12, **characterized in that** said tab (25) extends from the processing unit (2) and is inserted into the opening (36) formed in the measuring unit (1) .

14. Electronic tripping device according to one of the preceding claims, **characterized in that** said mechanical connection means are provided on the units (1, 2) between two adjacent poles.

15. Circuit breaker-type electrical line protection apparatus comprising a switching unit and an electronic tripping device as described in any one of the preceding claims.
